# FASCICULE DE BREVET EUROPEEN

(11) **EP 2 549 973 B1**
(45) Date de publication et mention de la délivrance du brevet: **28.01.2015**
(21) Numéro de dépôt: 11714360.2
(22) Date de dépôt: 16.03.2011
(51) Int. Cl.: A61J 7/00, B02C 19/08, A61J 3/02, A61J 1/05

(54) **Dispositif et procédé de mise en solution ou suspension de produits pharmaceutiques ou alimentaires**
Vorrichtung und Verfahren zur Herstellung einer Lösung oder Suspension von Arznei- oder Lebensmittelprodukten
Device and method for forming a solution or a suspension of pharmaceutical or food products

(30) Priorité: 22.03.2010 FR 1052022
(43) Date de publication de la demande: 30.01.2013
(73) Titulaire: Hospices Civils de Lyon, 69229 Lyon Cedex 02 (FR); Université Claude Bernard Lyon I, 69622 Villeurbanne Cedex (FR)
(72) Inventeur: PIROT, Fabrice, F-69006 Lyon (FR); BOUVAT-MARTIN, Claire, F-69003 Lyon (FR); DIOUF, Elhadji, F-69200 Venissieux (FR); TALL, Mamadou Lamine, F-69008 Lyon (FR); PIVOT, Christine, F-69200 Venissieux (FR); SERRA, Philippe, F-01390 Monthieux (FR); MARTIN, Olivier, F-69009 Lyon (FR)
(74) Mandataire: Sarlin, Laure V.
(86) Numéro de dépôt international: PCT/FR2011/050529
(87) Numéro de publication internationale: WO 2011/117512

(56) Documents cités:
- EP-A1- 0 732 274
- DE-A1- 19 706 341
- US-A- 5 618 004

## Description

La présente invention concerne le domaine technique des accessoires de préparation de mélanges alimentaires et/ou médicamenteux sous forme liquide pour une administration orale ou entérale par une sonde nasogastrique ou orogastrique.

Dans ce domaine, il existe actuellement des dispositifs concasseurs manuels de type pilons, connus également en anglais sous le terme « pill-crushers » qui sont utilisés par les infirmières pour écraser en poudre certains médicaments ou aliments pour une administration orale ou entérale par une sonde nasogastrique ou orogastrique. De tels concasseurs sont par exemple décrits dans les documents EP-A-0 732 274 ou DE 197 06 341 A1.

Ces concasseurs s'avèrent pratiques et performants quant à l'opération qui leur incombe, c'est-à-dire la réduction des médicaments ou aliments à administrer à l'état de poudre.

Cependant, lorsque les produits administrés ont été concassés grâce au dispositif concasseur, ils doivent ensuite être mélangés avec un volume déterminé d'eau ou de solution aqueuse alimentaire pour être administrés par voie orale ou entérale par une sonde nasogastrique ou orogastrique.

Pour ces opérations, les dispositifs concasseurs ne sont pas adaptés.

En effet, ces derniers ne permettent pas une mise en solution ou suspension aqueuse directe et efficace du produit après concassage. Traditionnellement, les infirmières doivent procéder manuellement au transfert des médicaments ou aliments pulvérisés dans un récipient annexe, après avoir vidé les dispositifs concasseurs dans ce récipient, puis ajouté dans ce récipient un volume de liquide de dilution pour réaliser une solution ou suspension aqueuse. Elles doivent ensuite remplir depuis ce récipient une seringue de gavage soit par aspiration, soit par remplissage manuel.

Cette technique traditionnelle de préparation de mélanges de médicaments ou d'aliments en vue d'une administration par voie orale détermine une variabilité des concentrations des solutions ou des suspensions ainsi obtenues. Cette variabilité s'avère préjudiciable à la qualité des soins thérapeutiques puisque d'éventuels écarts de concentration des solutions ou des suspensions ainsi obtenues ne correspondent pas aux posologies prescrites.

En effet, les médicaments concassés étant transférés dans un second récipient pour réaliser le mélange, une partie du mélange pulvérulent persiste dans les dispositifs concasseurs, ce qui implique que la totalité du mélange pulvérulent n'est pas transférée dans le second récipient pour mélange. De ce fait, la quantité théorique de produit à administrer par la seringue de gavage n'est pas transférée intégralement dès la préparation du mélange, si bien qu'une erreur de concentration intervient automatiquement dans le mélange.

De même, lorsque les infirmières remplissent ensuite les seringues de gavage, il est fréquent que l'intégralité du mélange liquide ne soit pas transférée dans les seringues, et par conséquent, ceci est une seconde cause de variabilité de la concentration des mélanges administrés aux patients, puisque tous les mélanges préparés ne sont pas nécessairement distribués aux patients.

Le but de la présente invention est de fournir un dispositif de mise en solution ou en suspension de produits tels que des médicaments ou des aliments en milieu hospitalier. Le dispositif permet le transfert facilité d'aliments ou de médicaments réduits à l'état de poudre puis mis en solution ou en suspension pour une administration orale ou entérale par une sonde nasogastrique ou orogastrique.

Selon la présente invention, le but est atteint grâce à un dispositif de mise en solution ou en suspension de produits tels que des médicaments et/ou des aliments, comprenant un fond, un corps présentant au moins une extrémité supérieure ouverte et définissant un volume V de mise en solution ou en suspension d'un dit produit avec un liquide ou un mélange de liquides aqueux ou non aqueux, et un bouchon de fermeture de l'extrémité supérieure ouverte du corps, caractérisé en ce que:
- le fond est amovible du corps du dispositif et forme un creuset de concassage du produit à mettre en solution ou en suspension, et
- le bouchon comprend un organe mâle de forme complémentaire du creuset ménagé dans le fond amovible, et
- le fond et le bouchon comportent des moyens complémentaires de liaison et de serrage permettant, d'une part, la liaison et le serrage du bouchon sur le fond pour réduire à l'état de poudre un dit produit disposé au préalable dans le creuset et permettant, d'autre part, la fixation et le serrage du fond sur une extrémité inférieure du corps du dispositif munie d'un filetage adapté à sa liaison au fond après concassage dudit produit et la fixation puis le serrage du bouchon sur une extrémité supérieure du corps, également munie d'un filetage adapté à sa liaison au bouchon après remplissage d'un volume V de liquide dans le corps pour réaliser la mise en solution ou en suspension et le mélange du produit concassé avec un liquide ou un mélange de liquides aqueux ou non aqueux.

Selon différentes caractéristiques préférées du dispositif de mise en solution ou en suspension de l'invention :
- les moyens de liaison et de serrage sont des moyens de vissage étanche ;
- le fond et le bouchon comportent sur leur périphérie des éléments anti-glissement adaptés pour faciliter un serrage manuel du bouchon sur le fond pour concasser un produit à mélanger et pour faciliter le serrage du bouchon et du fond à chaque extrémité supérieure et inférieure respectivement du corps du dispositif;
- le dispositif comporte un adaptateur de montage du fond sur l'extrémité inférieure du corps du dispositif, ledit adaptateur comportant des premiers moyens de fixation et de serrage complémentaires de ceux du fond et des seconds moyens de fixation et de serrage complémentaires de ceux de l'extrémité inférieure du corps du dispositif;
- les premiers et seconds moyens de fixation et de serrage de l'adaptateur sont formés chacun par une bague de serrage comportant un filetage interne ou externe complémentaire d'un filetage formé sur le fond et le corps du dispositif respectivement.

Le dispositif de mise en solution ou en suspension de l'invention présente l'avantage de permettre avec un seul accessoire la réalisation de deux fonctions que sont la réduction en poudre par concassage du produit à mettre en solution ou en suspension puis sa mise en solution ou en suspension sans procéder à un quelconque transvasement du produit une fois concassé. En effet, il suffit, grâce au dispositif inventif, de réduire en poudre le produit, par exemple un médicament, que l'on souhaite mettre en solution ou en suspension en vissant l'un sur l'autre le bouchon et le fond du dispositif, l'élément mâle du bouchon jouant le rôle de pilon dans le creuset du fond et écrasant ainsi le produit dans ledit creuset. Par la suite, une fois le produit réduit en poudre, il suffit de visser sur le fond le corps du dispositif à la place du bouchon, de remplir le corps avec un volume déterminé de liquide de dilution et de fermer le corps avec le bouchon pour pouvoir effectuer la mise en solution ou en suspension sans aucune perte de produit.

L'invention concerne d'ailleurs dans un second objet un procédé de mise en solution d'un produit tel qu'un médicament ou un aliment à l'aide du dispositif de l'invention. Ce procédé comprend essentiellement les étapes suivantes :
- on dépose un produit à mettre en solution ou en suspension dans le creuset délimité à l'intérieur du fond du dispositif,
- on visse le bouchon du dispositif sur le fond par l'intermédiaire de leurs moyens de liaison et de serrage complémentaires, de telle sorte que le pilon du bouchon écrase en poudre le produit à l'intérieur du creuset formé dans le fond,
- on dévisse ensuite le bouchon et le fond l'un de l'autre et l'on visse sur le fond une extrémité inférieure du corps du dispositif, le cas échéant par l'intermédiaire d'un adaptateur,
- on introduit un volume V de liquide de dilution par l'extrémité supérieure du corps dans ledit corps, lié au fond du dispositif de mise en solution ou en suspension, de manière à mélanger le produit réduit en poudre présent dans le creuset avec ledit liquide de mélange,
- on visse le bouchon sur l'extrémité supérieure du corps du dispositif après remplissage de celui-ci avec un volume V de liquide,
- on mélange le produit et le liquide de mélange par agitation manuelle et/ou retournement du dispositif après mise en place du bouchon.

Diverses autres caractéristiques ressortent de la description faite ci-dessous en référence aux dessins annexés qui montrent, à titre d'exemples non limitatifs, des formes de réalisation de l'objet de l'invention.

Sur les figures annexées :
- la figure 1 représente en vue éclatée le dispositif de l'invention dans un mode préféré de réalisation;
- la figure 2 représente en vue éclatée le fond et le bouchon du dispositif de l'invention tel que représenté sur la figure 1 avant concassage de médicaments à mettre en solution ou en suspension,
- la figure 3 représente une vue partielle en coupe du dispositif de la figure 1 assemblé pour réaliser la mise en solution ou en suspension de produits réduits à l'état de poudre dans le fond du dispositif ;
- la figure 4 est une vue analogue à celle de la figure 3 qui représente une variante de réalisation du dispositif de l'invention dans laquelle l'adaptateur de fixation du corps sur le fond du dispositif est directement formé à l'extrémité inférieure du corps.

La Figure **1** représente en une vue éclatée le dispositif de mise en solution **1** de la présente invention dans un mode préféré de réalisation.

Ce dispositif de mise en solution **1** comporte essentiellement un fond **2,** un corps **3** et un bouchon **4** adaptés pour être vissés les uns aux autres comme décrit par la suite.

Comme cela ressort de la figure **2****,** le fond **2** présente une forme de pion composé de deux sections cylindriques **2₁, 2₂** de diamètre différent empilées l'une sur l'autre, la section inférieure **2₁** de plus fort diamètre formant un pied de fond et la section supérieure **2₂** de plus faible diamètre un corps de fond, les deux sections étant solidaires et continues l'une de l'autre. L'intérieur du fond **2** est évidé depuis la surface supérieure de la section **2₂** de manière à former un creuset **5** cylindrique à fond **5₁** conique s'étendant suivant l'axe longitudinal du fond **2** dans la section inférieure **2₁** dudit fond.

De plus, la périphérie externe de la section cylindrique **2₂** est pourvue de sa surface supérieure à la jonction avec la section **2₁** d'un filet **6** de vissage.

La section inférieure **2₁** est quant à elle revêtue sur sa périphérie d'éléments anti-glissement **7.** Ces éléments anti-glissement **7,** par exemple constitués de rainures ou bourrelets droits s'étendant selon des génératrices de la section **2₁** du fond **2** sont adaptés pour faciliter un serrage manuel du fond **2** au bouchon **4** ou au corps **3** comme il sera décrit par la suite.

Le bouchon **4** présente une forme quelque peu analogue à celle du fond **2.** En effet, le bouchon **4** se compose de deux sections cylindriques **4₁, 4₂** coaxiales et de diamètre différent conférant au bouchon **4** la forme d'un pion inversé par rapport fond **2.** La section cylindrique **4₁** constitue une poignée de bouchon revêtue sur sa périphérie elle aussi d'éléments anti-glissement **8** analogues aux éléments **7** du fond **2.** Sur cette périphérie, la section **4₁** du bouchon **4** comporte également deux ailettes **9** saillantes constituant des butées de prise manuelles destinées à faciliter une opération de serrage ou desserrage du bouchon **4** sur le corps **3** ou le fond **2** du dispositif **1** de l'invention.

Comme cela ressort également de la figure **1****,** la surface interne de la section **41** du bouchon **4** est taraudée d'un filet femelle **10** complémentaire au filet **7** du fond **2** du dispositif. Ainsi, le bouchon **4** peut être vissé et dévissé aisément sur le fond **2.**

Le bouchon **4** comporte également une section interne **4₂** de plus faible diamètre que la section **4₁** mais de hauteur plus importante, ladite section interne **4₂** constituant un organe mâle **11** en forme de pilon complémentaire du creuset **5** évidé dans le fond **2** du dispositif. L'organe mâle **11** présente une extrémité inférieure **11₁** conique adaptée pour venir se loger parfaitement en appui dans l'extrémité conique **5₁** du creuset **5** du fond lorsque le bouchon **4** est vissé sur le fond, les parois externes de l'organe mâle **11** du bouchon épousant alors les parois internes du creuset **5** du fond **2.**

Le corps **3** du dispositif **1** est lui constitué d'un cylindre droit ouvert à ses extrémités inférieure et supérieure **3₁**, **3₂** et muni à son extrémité inférieure **3₁** d'un premier filetage **12** et à son extrémité supérieure **3₂** d'un second filetage **13.** Le premier filetage **12** du corps **3** est complémentaire du filet **10** du bouchon **4** et le second filetage **13** du corps est quant à lui soit complémentaire du filet du fond **2** soit du filet 16 d'un adaptateur **14, 21** comme décrit par la suite. Le corps **3** délimite entre ses deux dites extrémités un volume interne **V.** Le cylindre formant le corps **3** est de préférence formé de verre ou d'une matière plastique transparente et de qualité alimentaire ou pharmaceutique (par exemple de polyéthylène ou polychlorure de vinyle) et porte avantageusement sur sa périphérie une échelle volumique graduée M gravée ou collée suivant une génératrice du corps **3** afin de pouvoir mesurer un volume v de liquide introduit dans le corps **3** lorsque qu'au moins une des extrémités inférieure et supérieure **3₁**, **3₂** est bouchée par le fond **2** ou le bouchon **4** respectivement. Le corps **3** du dispositif **1** présente avantageusement selon l'invention une hauteur (ou longueur) minimale de 10 cm et un diamètre interne minimal de 2,5 cm de manière à permettre l'introduction aisée d'une seringue de gavage par ses extrémités inférieure et supérieure **3₁**, **3₂**.

Le dispositif **1** comporte enfin un adaptateur **14** de liaison étanche du fond **2** à l'extrémité inférieure **3₁** du corps **3** du dispositif **1.** Cet adaptateur **14** comporte une première bague de serrage **15** comportant un filetage **16** interne complémentaire du filetage **7** formé sur la section supérieure **2₂** du fond **2** et une deuxième bague de serrage **17** comportant un filetage **18** interne complémentaire du filetage **13** formé sur l'extrémité inférieure **3₁** du corps **3** respectivement.

Les deux bagues de serrage **15, 17** de l'adaptateur **14** sont serties l'une à l'autre par une troisième bague **19** en collet pinçant les deux bagues de serrage **15, 17,** l'une sur l'autre, tout en assurant une mobilité relative des deux bagues de serrage **15, 17** uniquement en rotation par rapport à un axe commun, notamment l'axe longitudinal Z-Z' du dispositif **1** tel que représenté sur la figure **1**. De plus, afin de garantir l'étanchéité de jonction entre le corps **3** du dispositif **1** et le fond **2,** l'adaptateur **14** comporte au moins un joint torique **20** d'étanchéité entre les deux bagues de serrage **15, 17,** avantageusement au niveau de la jonction entre lesdites bagues par la troisième bague **19** externe.

Les deux bagues de serrage **15, 17** sont de préférence réalisées par moulage de matière plastique, par exemple de polyuréthane, et sertie l'une à l'autre par une bague **19** d'aluminium.

Dans une variante de réalisation représentée à la Figure **4****,** l'adaptateur **14** du dispositif **1** de l'invention, représenté sur les figures **1** et **3****,** est remplacé par un adaptateur **21** solidaire du corps **3,** formé directement à l'extrémité inférieure **3₁** de celui-ci, et plus exactement constitué d'une bague de serrage **22** encastrée dans une gorge **23** pratiquée dans l'épaisseur de la bordure **3₃** formant l'extrémité inférieure **3₁** du corps. Cette bague de serrage **22** comporte un taraudage interne **24** complémentaire du filetage externe **7** du fond **2** du dispositif **1,** de manière à permettre un vissage étanche rapide du corps **3** sur ledit fond **2** afin de réaliser la mise en solution ou en suspension d'un produit **P** selon le procédé décrit ci-après.

Le dispositif **1** de l'invention est destiné à réaliser la mise en solution ou en suspension d'un produit **P** tel que des médicaments en comprimés, des poudres, des granulés pour une administration orale ou entérale par une sonde nasogastrique ou orogastrique. Pour ce faire, le dispositif **1** de l'invention permet de réaliser à la fois la réduction par concassage des comprimés **P** à l'état de poudre dans le creuset **5** formé dans le fond **2** du dispositif **1,** puis la mise en solution ou en suspension de poudres, de granulés ou de comprimés réduits à l'aide du corps **3** du dispositif **1** fixé sur le fond **2** et rempli d'un volume v déterminé d'eau ou d'une solution aqueuse alimentaire ou d'un mélange de liquides aqueux ou non aqueux.

Comme cela ressort particulièrement de la figure **2****,** le bouchon **4** et le fond **2** du dispositif **1** de l'invention forment un ensemble pilon-creuset adapté pour réaliser le concassage de comprimés **P** placés dans le fond **5₁** du creuset **5** dans le fond **2.**

Il suffit, pour réaliser le concassage des comprimés **P** dans le creuset **5,** d'insérer l'organe mâle **11** formant pilon du bouchon **4** dans ledit creuset **5,** puis de visser le bouchon **4** sur le fond **2** par l'intermédiaire des filets **6, 10** complémentaires du fond et du bouchon respectivement, ce vissage se faisant aisément de façon manuelle par l'intermédiaire des éléments anti-glissement **7, 8** et ailettes **9** du bouchon **4.** Sous l'effet de vissage du bouchon **4,** l'organe mâle **11** écrase les comprimés **P** dans le creuset **5** et les réduit à l'état de poudre.

Une fois les comprimés **P** concassés, il suffit ensuite, pour réaliser la mise en solution ou en suspension de cette poudre, de dévisser le bouchon **4** du fond **2** puis de fixer l'extrémité inférieure **3₁** du corps **3** du dispositif sur le fond **2** par l'intermédiaire de l'adaptateur **14, 21** comme représenté sur les figures **3** et **4****.** La liaison de l'adaptateur **14, 21** sur le bouchon **2** se fait aisément par vissage de la bague de serrage **15, 22** de l'adaptateur **14, 21** sur la section supérieure **2₂** filetée du fond **2.** Dans l'exemple de la figure **3** mettant en oeuvre un adaptateur **14** à double bagues **15, 17** de serrage, il convient également de lier l'adaptateur **14** à l'extrémité inférieure **3₁** du corps **3** par vissage de la deuxième bague de serrage **17** sur ladite extrémité inférieure **3₁** filetée.

On introduit ensuite un volume **v** de liquide de dilution de la poudre de médicament **P** située dans le fond **5₁** du creuset **5** par l'extrémité supérieure **3₂** ouverte du corps **3.** Ce volume v peut être facilement mesuré grâce à l'échelle volumétrique **M** sur le corps **3.**

Il suffit enfin de refermer ladite extrémité supérieure **3₂** par vissage du bouchon **4** sur celle-ci puis de secouer le dispositif **1** ainsi fermé pour réaliser la mise en solution ou en suspension des médicaments **P** dans le volume v de liquide sans en perdre une seule partie et donc en garantissant la réalisation d'une solution ou d'une suspension de concentration en médicament choisie et vérifiable.

Une fois la solution ou suspension bien homogénéisée après quelques instants d'agitation dans le dispositif **1,** il suffit ensuite de retirer le bouchon **4** en le dévissant puis de pomper la solution préparée directement dans le corps du dispositif **1** en introduisant dans celui-ci par l'extrémité supérieure ouverte une seringue de gavage. Le corps **3** du dispositif présentant une longueur minimale de 10 cm et un diamètre interne minimal de 2,5 cm, une seringue de gavage peut être introduite intégralement sur toute sa longueur et jusqu'au fond **5₁** du creuset **5** du fond dans le corps **3** et le fond **2,** de manière à aspirer l'intégralité de la solution préparée. On évite ainsi de perdre une quantité certes faible de solution ou de suspension mais non négligeable quant à la posologie de traitement du patient auquel la solution doit être administrée.

Une fois la seringue de gavage remplie, il suffit de dévisser les différents éléments du dispositif **1** pour les rincer à l'eau claire et les sécher en vue de la préparation ultérieure d'une nouvelle solution. Le dispositif **1** peut également être envisagé comme un dispositif à usage unique, en verre ou préférentiellement en matière plastique, et sera alors le cas échéant éliminé après la première utilisation.

L'invention n'est pas limitée aux exemples décrits et représentés car diverses modifications peuvent y être apportées sans sortir de son cadre.

## Revendications

1. Dispositif **(1)** de mise en solution ou en suspension de produits **(P)** tels que des médicaments et/ou des aliments, comprenant un fond **(2),** un corps **(3)** présentant au moins une extrémité supérieure ouverte **(3₂)** et définissant un volume V de mise en solution ou en suspension d'un dit produit avec un liquide ou un mélange de liquide aqueux ou non aqueux, et un bouchon **(4)** de fermeture de l'extrémité supérieure ouverte **(3₂)** du corps **(3), caractérisé en ce que** :
- le fond **(2)** est amovible du corps **(3)** du dispositif et forme un creuset **(5)** de concassage du produit **(P)** à mettre en solution ou en suspension, et
- le bouchon **(4)** comprend un organe mâle **(11)** de forme complémentaire du creuset **(5)** ménagé dans le fond **(2)** amovible, et
- le fond **(2)** et le bouchon **(4)** comportent des moyens **(6, 10)** complémentaires de liaison et de serrage permettant, d'une part, la liaison et le serrage du bouchon sur le fond pour réduire à l'état de poudre un dit produit **(P)** disposé au préalable dans le creuset **(5),** et permettant, d'autre part, la fixation et le serrage du fond sur une extrémité inférieure **(3₁)** du corps **(3)** du dispositif munie d'un filetage **(13)** adapté à sa liaison au fond **(2)** après concassage dudit produit et la fixation puis le serrage du bouchon **(4)** sur l'extrémité supérieure ouverte **(3₂)** du corps, également munie d'un filetage **(12)** adapté à sa liaison au bouchon **(4)** pour réaliser la mise en solution ou en suspension et le mélange du produit **(P)** concassé, avec un liquide ou un mélange de liquides aqueux ou non aqueux.

2. Dispositif de mise en solution ou en suspension selon la revendication **1, caractérisée en ce que** les moyens **(6, 10)** complémentaires de liaison et de serrage sont des moyens de vissage étanche.

3. Dispositif de mise en solution ou en suspension selon la revendication **1** ou **2, caractérisée en ce que** le fond **(2)** et le bouchon **(3)** comportent sur leur périphérie des éléments **(7, 8)** anti-glissement adaptés pour faciliter un serrage manuel du bouchon sur le fond pour concasser un produit à mélanger et pour faciliter le serrage du fond et du bouchon aux extrémités inférieure et supérieure **(3₁, 3₂)** respectivement du corps **(3)** du dispositif.

4. Dispositif de mise en solution ou en suspension selon l'une des revendications **2** ou **3, caractérisée en ce qu'**il comporte un adaptateur **(14, 21)** de montage du fond **(2)** sur l'extrémité inférieure **(3₁)** du corps **(3),** ledit adaptateur comportant des premiers moyens de fixation et de serrage complémentaires de ceux du fond **(2)** et des seconds moyens de fixation et de serrage complémentaires de ceux de l'extrémité inférieure **(3₁)** du corps **(3).**

5. Dispositif de mise en solution ou en suspension selon la revendication **4, caractérisée en ce que** les premiers et seconds moyens de fixation et de serrage sont formés chacun par une bague de serrage **(15, 17)** comportant un filetage interne **(16, 18)** ou externe complémentaire d'un filetage **(6, 13)** formé sur le fond et l'extrémité inférieure **(3₁)** du corps **(3)** respectivement.

6. Dispositif de mise en solution ou en suspension selon la revendication **4, caractérisée en ce que** les bagues de serrage **(15, 17)** de l'adaptateur **(14)** sont serties l'une à l'autre par une bague **(19)** assurant une mobilité relative des deux bagues de serrage uniquement en rotation.

7. Dispositif de mise en solution ou en suspension selon l'une des revendications **4** à **6, caractérisée en ce que** l'adaptateur **(14)** comporte au moins un joint torique **(20)** d'étanchéité entre les deux bagues de serrage **(15, 17).**

8. Dispositif de mise en solution ou en suspension selon l'une des revendications précédentes, **caractérisée en ce que** le corps **(3)** présente une hauteur minimale de 10 cm et un diamètre interne minimal de 2,5 cm.

9. Dispositif de mise en solution ou en suspension selon l'une des revendications **1** à **8, caractérisée en ce que** le corps **(3)** est constitué de verre ou d'une matière plastique transparente de qualité alimentaire ou pharmaceutique.

10. Procédé de mise en solution ou en suspension d'un produit **(P)** tel qu'un médicament ou un aliment à l'aide d'un dispositif **(1)** tel que décrit aux revendications **1** à **9, caractérisé en ce que** :
- on dépose un produit **(P)** à mettre en solution ou en suspension dans le creuset **(5)** délimité à l'intérieur du fond **(2)** du dispositif,
- on visse le bouchon **(4)** du dispositif sur le fond **(2),** de telle sorte que l'organe mâle **(11)** du bouchon **(4)** écrase en poudre le produit à l'intérieur du creuset **(5)** formé dans le fond,
- on dévisse ensuite le bouchon **(4)** et le fond **(2)** l'un de l'autre et l'on fixe sur le fond **(2)** une extrémité inférieure **(3₁)** du corps du dispositif, le cas échéant par l'intermédiaire d'un adaptateur **(14, 21),**
- on introduit un volume v de liquide par l'extrémité supérieure **(3₂)** du corps dans ledit corps **(3),** lié au fond **(2)** de manière à mélanger le produit **(P)** réduit en poudre et présent dans le creuset **(5)** avec ledit liquide,
- on visse le bouchon **(4)** sur l'extrémité supérieure **(3₂)** du corps **(3)** du dispositif après remplissage de celui-ci avec le volume v de liquide,
- on mélange le produit et le liquide par agitation manuelle et/ou retournement du dispositif après mise en place du bouchon **(4).**

## Patentansprüche

1. Vorrichtung (1) zum Lösen oder Suspendieren von Produkten (P), wie Medikamenten und/oder Nahrungsmitteln, umfassend einen Boden (2), einen Körper (3), der wenigstens ein offenes oberes Ende (3₂) aufweist und einen Raum V zum Lösen oder Suspendieren eines Produkts mit einer Flüssigkeit oder einem wässrigen oder nicht wässrigen Flüssigkeitsgemisch definiert, sowie einen Deckel (4) zum Verschließen des offenen oberen Endes (3₂) des Körpers (3), **dadurch gekennzeichnet, dass**:
- der Boden (2) von dem Körper (3) der Vorrichtung lösbar ist und einen Tiegel (5) zum Zerkleinern des zu lösenden oder zu suspendierenden Produkts (P) bildet, und
- der Deckel (4) ein Einsteckorgan (11) mit ergänzender Form zu dem in dem lösbaren Boden (2) ausgebildeten Tiegel (5) umfasst, und
- der Boden (2) und der Deckel (4) ergänzende Verbindungs- und Festziehmittel (6, 10) umfassen, die einerseits das Verbinden und das Festziehen des Deckels auf dem Boden ermöglichen, um ein Produkt (P), das zuvor in dem Tiegel (5) angeordnet wird, zu pulverisieren, und die andererseits die Befestigung und das Festziehen des Bodens an einem unteren Ende (3₁) des Körpers (3) der Vorrichtung, das mit einem Gewinde (13) versehen ist, welches für seine Verbindung mit dem Boden (2) nach Zerkleinern des Produkts ausgelegt ist, sowie die Befestigung, dann das Festziehen des Deckels (4) an dem offenen oberen Ende (3₂) des Körpers, das ebenfalls mit einem Gewinde (12) versehen ist, welches für seine Verbindung mit dem Deckel (4) ausgelegt ist, ermöglichen, um das Lösen oder Suspendieren und das Mischen des zerkleinerten Produkts (P) mit einer Flüssigkeit oder einem Gemisch aus wässrigen oder nicht wässrigen Flüssigkeiten zu vollziehen.

2. Vorrichtung zum Lösen oder Suspendieren nach Anspruch 1, **dadurch gekennzeichnet, dass** die ergänzenden Verbindungs- und Festziehmittel (6, 10) Mittel zum dichten Verschrauben sind.

3. Vorrichtung zum Lösen oder Suspendieren nach Anspruch 1 oder 2, **dadurch gekennzeichnet, dass** der Boden (2) und der Deckel (3) an ihrem Umfang Gleitschutzelemente (7, 8) umfassen, die dazu ausgelegt sind, ein manuelles Festziehen des Deckels auf dem Boden, um ein zu mischendes Produkt zu zerkleinern, zu erleichtern sowie das Festziehen des Bodens und des Deckels an dem unteren bzw. dem oberen Ende (3₁, 3₂) des Körpers (3) der Vorrichtung zu erleichtern.

4. Vorrichtung zum Lösen oder Suspendieren nach einem der Ansprüche 2 oder 3, **dadurch gekennzeichnet, dass** sie einen Adapter (14, 21) zum Anbringen des Bodens (2) an dem unteren Ende (3₁) des Körpers (3) umfasst, wobei der Adapter erste Befestigungs- und Festziehmittel, die zu denjenigen des Bodens (2) ergänzend sind, sowie zweite Befestigungs- und Festziehmittel, die zu denjenigen des unteren Endes (3₁) des Körpers (3) ergänzend sind, umfasst.

5. Vorrichtung zum Lösen oder Suspendieren nach Anspruch 4, **dadurch gekennzeichnet, dass** die ersten und die zweiten Befestigungs- und Festziehmittel jeweils durch einen Klemmring (15, 17) gebildet sind, der ein Innen- (16, 18) oder Außengewinde, das zu einem an dem Boden bzw. dem unteren Ende (3₁) des Körpers (3) ausgebildeten Gewinde (6, 13) ergänzend ist, umfasst.

6. Vorrichtung zum Lösen oder Suspendieren nach Anspruch 4, **dadurch gekennzeichnet, dass** die Klemmringe (15, 17) des Adapters (14) durch einen Ring (19), der eine lediglich drehende relative Beweglichkeit der beiden Klemmringe sicherstellt, aneinander gequetscht sind.

7. Vorrichtung zum Lösen oder Suspendieren nach einem der Ansprüche 4 bis 6, **dadurch gekennzeichnet, dass** der Adapter (14) wenigstens einen O-Ring (20) zur Abdichtung zwischen den beiden Klemmringen (15, 17) umfasst.

8. Vorrichtung zum Lösen oder Suspendieren nach einem der vorhergehenden Ansprüche, **dadurch gekennzeichnet, dass** der Körper (3) eine minimale Höhe von 10 cm und einen minimalen Innendurchmesser von 2,5 cm aufweist.

9. Vorrichtung zum Lösen oder Suspendieren nach einem der Ansprüche 1 bis 8, **dadurch gekennzeichnet, dass** der Körper (3) aus Glas oder aus einem transparenten Kunststoff mit Lebensmittel- oder pharmazeutischer Qualität besteht.

10. Verfahren zum Lösen oder Suspendieren eines Produkts (P), wie eines Medikaments oder eines Nahrungsmittels, mit Hilfe einer Vorrichtung (1) wie sie in den Ansprüchen 1 bis 9 beschrieben ist, **dadurch gekennzeichnet, dass**:
- ein zu lösendes oder zu suspendierendes Produkt (P) in dem Tiegel (5), welcher innerhalb des Bodens (2) der Vorrichtung begrenzt ist, eingebracht wird,
- der Deckel (4) der Vorrichtung auf den Boden (2) geschraubt wird, derart, dass das Einsteckorgan (11) des Deckels (4) das Produkt in dem in dem Boden gebildeten Tiegel (5) zerdrückt,
- anschließend der Deckel (4) und der Boden (2) voneinander abgeschraubt werden und an dem Boden (2) ein unteres Ende (3₁) des Körpers der Vorrichtung befestigt wird, gegebenenfalls mittels eines Adapters (14, 21),
- über das obere Ende (3₂) des Körpers eine Flüssigkeitsmenge v in den mit dem Boden (2) verbundenen Körper (3) eingeleitet wird, um das pulverisierte und in dem Tiegel (5) vorhandene Produkt (P) mit der Flüssigkeit zu mischen,
- der Deckel (4) auf das obere Ende (3₂) des Körpers (3) der Vorrichtung nach dessen Befüllen mit der Flüssigkeitsmenge v geschraubt wird,
- das Produkt und die Flüssigkeit, nach Anbringen des Deckels (4), durch manuelles Schütteln und/oder Umdrehen der Vorrichtung gemischt werden.

## Claims

1. A device (1) for putting products (P) in a solution or in a suspension, such as drugs and/or foodstuffs, comprising a bottom (2), a body (3) having at least one open upper end (3₂) and defining a volume V for putting into solution or suspending a so-called product with a liquid or a mixture of aqueous or non-aqueous liquid, and a plug (4) for closing the open upper end (3₂) of the body (3), **characterized in that**:
- the bottom (2) is removable from the body (3) of the device and forms a crucible (5) for crushing the product (P) to be put into a solution or suspension, and
- the plug (4) comprises a male member (11) with a shape mating the crucible (5) made in the removable bottom (2), and
- the bottom (2) and the plug (4) include mating connection and clamping means (6, 10) allowing connection and clamping of the plug on the bottom in order to reduce to the state of a powder a so-called product (P) positioned beforehand in the crucible (5) on the one hand, and allowing attachment and clamping of the bottom on a lower end (3₁) of the body (3) of the device provided with threading (13) suitable for its connection to the bottom (2) after crushing said product and attachment and then clamping of the plug (4) on the open upper end (3₂) of the body, also provided with threading (12) suitable for its connection to the plug (4) in order to achieve the putting into a solution or a suspension and the mixing of the crushed product (P), with a liquid or a mixture of aqueous or non-aqueous liquids.

2. The device for putting into a solution or a suspension according to claim 1, **characterized in that** the mating connection and clamping means (6, 10) are sealing screwing means.

3. The device for putting into a solution or a suspension according to claim 1 or 2, **characterized in that** the bottom (2) and the plug (3) include on their periphery anti-slipping elements (7, 8) suitable for facilitating manual clamping of the plug on the bottom for crushing a product to be mixed and for facilitating clamping of the bottom and of the plug to the lower and upper ends (3₁, 3₂) respectively of the body (3) of the device.

4. The device for putting into a solution or a suspension according to any of claims 2 or 3, **characterized in that** it includes a mounting adapter (14, 21) of the bottom (2) on the lower end (3₁) of the body (3), said adapter including first attachment and clamping means mating those of the bottom (2) and second attachment and clamping means mating those of the lower end (3₁) of the body (3).

5. The device for putting into a solution or a suspension according to claim 4, **characterized in that** the first and second attachment and clamping means are each formed with a clamping ring (15, 17) including an internal or external threading (16, 18) mating a threading (6, 13) formed on the bottom and the lower end (3₁) of the body (3) respectively.

6. The device for putting into a solution or a suspension according to claim 4, **characterized in that** the clamping rings (15, 17) of the adapter (14) are crimped to each other by a ring (19) ensuring relative mobility of both clamping rings exclusively in rotation.

7. The device for putting into a solution or a suspension according to any of claims 4 to 6, **characterized in that** the adapter (14) includes at least one O-ring seal gasket (20) between both clamping rings (15, 17).

8. The device for putting into a solution or a suspension according to any of the preceding claims, **characterized in that** the body (3) has a minimum height of 10 cm and a minimum internal diameter of 2.5 cm.

9. The device for putting into a solution or a suspension according to any of claims 1 to 8, **characterized in that** the body (3) consists of glass or a transparent plastic material of foodstuff or pharmaceutical grade.

10. A method for putting into a solution or a suspension a product (P) such as a drug or a foodstuff by means of a device (1) as described in claims 1 to 9, **characterized in that**:
- a product (P) to be put into solution or suspended in the crucible (5) delimited inside the bottom (2) of the device is deposited,
- the plug (4) of the device is screwed onto the bottom (2), so that the male member (11) of the plug (4) crashes into a powder the product inside the crucible (5) formed in the bottom,
- the plug (4) and the bottom (2) are unscrewed from each other and a lower end (3₁) of the body of the device is attached onto the bottom (2), if necessary via an adapter (14, 21),
- a volume v of liquid is introduced through the upper end (3₂) of the body into said body (3) bound to the bottom (2) so as to mix the product (P) reduced into powder and present in the crucible (5) with said liquid,
- the plug (4) is screwed onto the upper end (3₂) of the body (3) of the device after filling the latter with the volume v of liquid,
- the product and the liquid are mixed by manual stirring and/or turning upside down the device after placing the plug (4).
